# EUROPÄISCHE PATENTSCHRIFT

(11) **EP 2 488 718 B1**
(45) Veröffentlichungstag und Bekanntmachung des Hinweises auf die Patenterteilung: **07.12.2016**
(21) Anmeldenummer: 10771689.6
(22) Anmeldetag: 07.10.2010
(51) Int. Cl.: E05F 5/02, E05F 1/16

(54) **SELBSTEINZUGS- UND DÄMPFUNGSVORRICHTUNG**
AUTOMATIC RETRACTION AND DAMPING DEVICE
DISPOSITIF DE RENTRÉE AUTOMATIQUE ET D'AMORTISSEMENT

(30) Priorität: 14.10.2009 DE 202009013347 U
(43) Veröffentlichungstag der Anmeldung: 22.08.2012
(73) Patentinhaber: Hettich-Heinze GmbH & Co. KG, 32139 Spenge (DE)
(72) Erfinder: MONTECCHIO, Andreas, 32105 Bad Salzuflen (DE)
(74) Vertreter: Specht, Peter
(86) Internationale Anmeldenummer: PCT/EP2010/065000
(87) Internationale Veröffentlichungsnummer: WO 2011/045226

(56) Entgegenhaltungen:
- DE-U1-202004 018 629
- DE-U1-202008 016 985

## Beschreibung

Die vorliegende Erfindung betrifft eine Selbsteinzugs- und Dämpfungsvorrichtung für bewegbare Möbelteile gemäß dem Oberbegriff des Anspruchs 1.

Aus der DE 20 2004 018 629 U1 ist eine Selbsteinzugs- und Dämpfungsvorrichtung für bewegbare Möbelteile bekannt, bei der die Dämpfungseinrichtung und/oder der Selbsteinzugsbeschlag beweglich gelagert ist bzw. sind, so dass sich ein Winkel zwischen der Wirkrichtung des Selbsteinzugsbeschlages und der Wirkrichtung der Dämpfungseinrichtung mit zunehmender Annäherung des Möbelelementes an seine Schließstellung vergrößert. Die Dämpfungskraft der Dämpfungseinrichtung wird dabei bedarfsgerecht angepasst, indem sich die Hebelverhältnisse der einzelnen Elemente zueinander verändern. Die Einzugsvorrichtung wirkt hier derart, dass zur Verschiebung des als Schiebetür ausgebildeten beweglichen Möbelteils diese zunächst quer zur späteren Bewegungsrichtung aus einer gemeinsamen Ebene mit einer weiteren Schiebetür herausgeführt werden muss, um anschließend parallel zur Ebene der anderen Schiebetür verschoben werden zu können.

Gängige Selbsteinzugs- und Dämpfungsvorrichtungen aus dem Stand der Technik, beispielsweise der DE20 2008 016 985 U1, bei der ein Dämpfer und eine eine Feder direkt mit einem Mitnehmer verbunden sind, sind zur Selbsthaltung des Systems auf die sogenannte "Krückstockkurve" angewiesen. Auf dieses zusätzliche Element kann bei der erfindungsgemäßen Vorrichtung verzichtet werden, indem ein rückstellmomentfreier Zustand erreicht wird.

Aufgabe der vorliegenden Erfindung ist es, eine Selbsteinzugs- und Dämpfungsvorrichtung für bewegbare Möbelteile bereitzustellen, bei der ein Selbsteinzug sowie eine Dämpfung der Bewegung des beweglichen Möbelteils in Bewegungsrichtung des Möbelteils ermöglicht sind.

Diese Aufgabe wird durch eine Selbsteinzugs- und Dämpfungsvorrichtung für bewegbare Möbelteile mit den Merkmalen des Anspruchs 1 gelöst.

Erfindungsgemäß sind der Mitnehmer, der mit dem bewegbaren Möbelteil koppelbar ist, der Dämpfer, mit dem eine Bewegung des Mitnehmers zumindest in eine Richtung gebremst wird sowie ein Federelement, mittels dem eine Bewegung des Mitnehmers von einer ersten Stellung in eine zweite Stellung beschleunigt wird, über ein eine Geradführung des Mitnehmers bewirkendes Viergelenkgetriebe miteinander gekoppelt.

Das Viergelenkgetriebe weist zwei mit einem jeweiligen Ende an einem Möbelkorpus drehbar fixierbare Schwingen und eine an den jeweils anderen Enden der Schwingen drehbar fixierte Koppel auf.

Das Federelement ist an einem ersten an der Koppel ausgebildeten Anlenkpunkt an das Viergelenkgetriebe gekoppelt, der bei einer das Federelement an- bzw. entspannenden Bewegung des Viergelenkgetriebes eine Kurve durchläuft.

Der Dämpfer ist dabei derart an das Viergelenkgetriebe gekoppelt, dass die Wirkrichtung des Dämpfers der Wirkrichtung des Federelementes entgegenwirkt,
wobei der Dämpfer an einem zweiten auf der Koppel oder der Schwinge vorgesehenen Anlenkpunkt angekoppelt ist.

Durch den Einsatz eines solchen Viergelenkgetriebes ist dem Benutzer die Öffnung eines solchen beweglichen Möbelteiles, beispielsweise einer Schiebetür und auch eines Klappenbeschlages, erheblich erleichtert. Durch die kinematischen Hebelverhältnisse sowie die Federanlenkung des Federelements wird die für den Selbsteinzug verantwortliche Feder nur leicht gespannt und dadurch die für den Öffnungsvorgang notwendige Federspannkraft deutlich herabgesetzt. Des Weiteren wird durch den Einsatz von Drehgelenken anstatt von Linearführungen die Systemreibung reduziert.

Durch eine geeignete Wahl der Befestigungspunkte des Federelementes innerhalb des Viergelenkgetriebes gerät eine Schwinge in Totpunktlage, indem die Wirklinie des Federelementes durch den Befestigungspunkt der Schwinge geht. Daraus resultiert ein rückstellmomentfreier Zustand, der zur Selbsthaltung des Systems genutzt werden kann, da das Viergelenkgetriebe die erreichte Stellung ohne äußere Anregung nicht verlässt.

Ein weiterer Vorteil der erfindungsgemäßen Lösung besteht in dem konstruktiv einfachen Aufbau der Selbsteinzugs- und Dämpfungsvorrichtung

Vorteilhafte Ausgestaltungen der Erfindung sind Gegenstand der Unteransprüche.

Gemäß einer Ausführungsvariante ist der Dämpfer als Lineardämpfer ausgebildet. Durch geeignete Wahl der Befestigungspunkte von Federelement und Dämpfer ist zum einen gewährleistet, dass die Wirkrichtung des Federelementes der Wirkrichtung des Dämpfers entgegenwirkt, zum anderen lässt sich so der Kraft-Weg-Verlauf bedarfsweise anpassen.

In einer alternativen Ausführungsvariante ist der Dämpfer als Rotationsdämpfer, insbesondere als Wirbelstrombremse ausgebildet. Dadurch ist die Bremswirkung
des Dämpfers gegenüber einem Fluiddämpfer weitgehend unabhängig von Temperatureinflüssen. Des Weiteren kann eine Wirbelstrombremse sehr kompakt

aufgebaut sein, was insbesondere vorteilhaft ist bei geringem zur Verfügung stehenden Bauraum.

Nachfolgend wird die Erfindung anhand von Ausführungsbeispielen mit Bezug auf die beigefügten Zeichnungen näher erläutert. Es zeigen:
- Figur 1: eine schematische perspektivische Ansicht eines Möbelkorpus mit daran angeordnetem beweglichen Möbelteil im geschlossenen Zustand,
- Figur 2: eine schematische perspektivische Ansicht des Möbels aus Figur 1 im teilweise geöffneten Zustand,
- Figur 3: eine schematische perspektivische Detailansicht des Möbels aus Figur 2 mit daran angebrachter Ausführungsvariante einer erfindungsgemäßen Selbsteinzugs- und Dämpfungsvorrichtung,
- Figur 4: eine schematische perspektivische Detailansicht der Einbausituation der Selbsteinzugs- und Dämpfungsvorrichtung,
- Figur 5: eine Draufsicht auf eine Ausführungsvariante der Selbsteinzugsund Dämpfungsvorrichtung und mit dieser im Eingriff stehendem beweglichen Möbelteil in der Schließstellung,
- Figur 6: eine der Figur 5 entsprechende Ansicht mit bewegbarem Möbelteil in der teilgeöffneten Stellung,
- Figuren 7 und 8: den Figuren 5 und 6 entsprechende Draufsichten auf eine Ausführungsvariante der Selbsteinzugs- und Dämpfungsvorrichtung mit als Rotationsdämpfer ausgebildetem Dämpfer,
- Figur 9: eine schematische perspektivische Explosionsansicht der Selbsteinzugs- und Dämpfungsvorrichtung mit als Lineardämpfer ausgebildetem Dämpfer,
- Figur 10: eine schematische perspektivische Explosionsansicht einer Ausführungsvariante der Selbsteinzugs- und Dämpfungsvorrichtung mit als Rotationsdämpfer ausgebildetem Dämpfer,
- Figur 11: ein typisches Kraft-Weg-Diagramm einer linear geführten, aus dem Stand der Technik bekannten Selbsteinzugs- und Dämpfungsvorrichtung und
- Figur 12: ein Kraft-Weg-Diagramm einer Ausführungsvariante einer erfindungsgemäßen Selbsteinzugs- und Dämpfungsvorrichtung.

Die Figuren 1 und 2 zeigen einen Möbelkorpus 1 mit einem, hier als Schiebetür ausgebildeten beweglichen Möbelteil 2. Das bewegliche Möbelteil 2 ist auf seiner dem Möbelkorpus 1 zugewandten Seite mit mindestens einem Beschlag 12 versehen (gezeigt in Figur 5), an dem eine Rolle 11 montiert ist, die in einer an einer Deckenplatte 3 des Möbelkorpus montierten Führungsschiene 4 in einer Laufbahn 9, 10 der Führungsschiene 4 verschiebbar gelagert ist. In Figur 1 befindet sich das bewegliche Möbelteil 2 in einer Schließstellung, in Figur 2 in einer teilgeöffneten Position, bei der eine Ausführungsvariante der Selbsteinzugs- und Dämpfungsvorrichtung 5 zu sehen ist, die, wie in der Detaildarstellung in Figur 3 gezeigt, vorzugsweise an der Deckenplatte 3 des Möbelkorpus 1 festgelegt ist.

Wie die Darstellung in Figur 4 zeigt, weist die Selbsteinzugs- und Dämpfungsvorrichtung 5 ein Gehäuse 8 auf, aus dem ein Mitnehmer 30 in Richtung zum beweglichen Möbelteil 2 hin herausragt, der so geformt ist, dass er einen an dem beweglichen Möbelteil 2 festgelegten Aktivator 6 während einer Bewegung des beweglichen Möbelteils 2 von einer teilweise geöffneten Stellung in eine Schließstellung aufnimmt und sich zusammen mit dem beweglichen Möbelteil 2 in eine Schließstellung bewegt. Der Aktivator 6 ist dabei vorzugsweise als zylinderförmiger Stab ausgebildet, der auf einer Montageplattform 7 befestigt ist, wobei die Montageplattform 7 ihrerseits an dem Beschlag 12 an dem beweglichen Möbelteil 2 montiert ist.

Wie in Figur 5 zu erkennen ist, weist der Mitnehmer 30 eine zum beweglichen Möbelteil 2 hin etwa U-förmige Öffnung 31 auf, in der der Aktivator 6 aufgenommen werden kann und der Mitnehmer 30 so den Aktivator 6 in Bewegungsrichtung des beweglichen Möbelteils 2 festhält. Zur erleichterten Aufnahme des Aktivators 6 ist an einem Ende der U-förmigen Öffnung 31 des Mitnehmers 30 eine Zunge 32 ausgebildet, an die der Aktivator 6 beim Einlaufen in die U-förmige Öffnung 31 anstößt.

Wie in Figur 5 des Weiteren zu erkennen ist, ist der Mitnehmer 30 an ein in dem Gehäuse 8 der Selbsteinzugs- und Dämpfungsvorrichtung 5 untergebrachtes Viergelenkgetriebe 13 angekoppelt. Das Viergelenkgetriebe 13 besteht aus zwei mit einem jeweiligen Ende an dem Möbelkorpus 1 drehbar fixierbaren Schwingen 14, 15 und einer an den jeweils anderen Enden der Schwingen 14, 15 drehbar fixierten Koppel 16. An dem freien Ende der Koppel 16 ist der Mitnehmer 30 angekoppelt.

Das Viergelenkgetriebe 13 ist des Weiteren mit einem eine Bewegung des Mitnehmers 30 von einer ersten Stellung in eine zweite Stellung in einer Richtung beschleunigendem Federelement 17 sowie mit einem Dämpfer 18 gekoppelt, mittels dem eine Bewegung des Mitnehmers 30 in die Richtung in die auch die Federkraft des Federelements 17 wirkt, gebremst wird. Die Befestigungspunkte 19, 20, an denen die Schwingen 14,15 an dem Möbelkorpus 1 festgelegt sind und die Koppelgelenke 23, 24 der Schwingen 14, 15 mit der Koppel 16 sind so ausgelegt, dass das freie Ende der Koppel 16, an dem der Mitnehmer 30 angekoppelt ist, eine Geradführung des Mitnehmers 30 entlang eines geradlinigen Anteils einer Kurvenführung 28 wirkt.

Die Figur 5 zeigt das Viergelenkgetriebe 13 in einer Position, bei der sich der Mitnehmer 30 in einer Schließstellung befindet, die Figur 6 zeigt das Viergelenkgetriebe 13 in einer Position, in der der Mitnehmer 30 sich in einer Öffnungsstellung befindet, bei der der Mitnehmer 30 in ein Kurvenstück 29 der Kurvenführung 28 eingefahren ist und dadurch das offene Ende der U-förmigen Öffnung 31 des Mitnehmers um einen Winkel in Öffnungsrichtung des beweglichen Möbelteils 2 verdreht ist.

Wie des Weiteren in den Figuren 5 und 6 zu erkennen ist, ist das mit einem Ende an einem Befestigungspunkt 21 an dem Möbelkorpus drehbar befestigte Federelement 17 an einem ersten Anlenkpunkt 26 an das Viergelenkgetriebe 13 gekoppelt, der bei einer das Federelement 17 an- bzw. entspannenden Bewegung des Viergelenkgetriebes 13 eine Kurve durchläuft. Dadurch ist ermöglicht, dass das bevorzugt als Zugfeder ausgebildete Federelement 17 während eines Öffnungsvorgangs des beweglichen Möbelteils 2 nicht um die gleiche Strecke gedehnt werden muss, die der Mitnehmer 30 beim Verfahren in die Öffnungsposition in der Kurvenführung 28 zurücklegt. Dieser erste Anlenkpunkt 26 ist an der Koppel 16 ausgebildet.

Durch eine geeignete Wahl der Befestigungspunkte des Federelementes 17 innerhalb des Viergelenkgetriebes 13 gerät die Schwinge 15 in Totpunktlage, indem die Wirklinie des Federelementes 17 durch den Befestigungspunkt 20 der Schwinge 15 geht. Daraus resultiert ein rückstellmomentfreier Zustand, der zur Selbsthaltung des Systems genutzt werden kann, da das Viergelenkgetriebe 13 die erreichte Stellung ohne äußere Anregung nicht verlässt.

Bei der in den Figuren 5 und 6 gezeigten ersten Ausführungsvariante der Selbsteinzugs- und Dämpfungsvorrichtung 5 ist der Dämpfer 18 als Lineardämpfer ausgebildet. Der mit einem Ende an einem Befestigungspunkt 22 an dem Möbelkorpus 1 drehbar befestigte Dämpfer 18 ist hier an einem Anlenkpunkt 25 auf der Koppel 16 angekoppelt, kann aber beispielsweise auch auf der dem Befestigungspunkt 22 des Dämpfers 18 näheren Schwinge 14 liegen. Der als Lineardämpfer ausgebildete Dämpfer 18 ist hier beispielsweise als ein aus dem Stand der Technik bekannter Dämpfer mit einem Gehäuse ausgebildet, aus dem ein Dämpfungsstößel 27 herausragt, der mit seinem Anlenkpunkt 25 bevorzugt an der Koppel 16 drehbar festgelegt ist.

Gemäß einer weiteren Ausführungsvariante der Selbsteinzugs- und Dämpfungsvorrichtung 5 ist der Dämpfer 35 als Rotationsdämpfer, bevorzugt als Wirbelstrombremse, ausgebildet, wie es in den Figuren 7 und 8 gezeigt ist. Bei einer derart ausgebildeten Selbsteinzugs- und Dämpfungsvorrichtung 5 kann die Dämpfungskraft der Selbsteinzugs- und Dämpfungsvorrichtung 5 bzw. Bremskraft der Wirbelstrombremse 35 beispielsweise über die Einbringung einer unterschiedlichen Anzahl von Permanentmagneten in einfacher Weise eingestellt werden.

Zur Kopplung des Dämpfers 35 ist an der Schwinge 14 des Viergelenkgetriebes 13 eine Zahnstange 33 befestigt, die bevorzugt kreisausschnittförmig geformt ist und an ihrer Außenseite mit Zähnen 34 versehen ist, die mit einem Zahnkranz 36 des Dämpfers 35 kämmen. Die Zahnstange 33 ist in dieser Ausführungsvariante starr mit der Schwinge 14 verbunden. Denkbar ist aber auch eine einstückige Ausführung von Schwinge 14 und Zahnstange 33.

Die Figuren 9 und 10 zeigen nochmals die Ausführungsvarianten der Selbsteinzugs- und Dämpfungsvorrichtung 5 in einer Explosionsdarstellung, wobei Figur 9 die Ausführungsvariante mit einem als Lineardämpfer ausgebildeten Dämpfer 18 zeigt und Figur 10 eine Ausführungsvariante mit einem als Rotationsdämpfer ausgebildeten Dämpfer 35.

In den Figuren 11 und 12 ist eine Gegenüberstellung eines Kraft-Weg-Diagramms gezeigt, wobei die Figur 11 das Kraft-Weg-Diagramm einer Selbsteinzugs- und Dämpfungsvorrichtung nach dem Stand der Technik zeigt, während die Figur 12 ein Kraft-Weg-Diagramm einer Selbsteinzugs- und Dämpfungsvorrichtung gemäß der vorliegenden Erfindung zeigt. Wie leicht zu erkennen ist, muss während eines Öffnungsvorgangs eines beweglichen Möbelteils mit zunehmender zurückgelegter Wegstrecke des Mitnehmers eine immer größere Kraft aufgebracht werden, um der Federkraft des Federelements 17 entgegenzuwirken. Bei den Selbsteinzugs- und Dämpfungsvorrichtungen gemäß dem Stand der Technik wird das Federelement 17 um eine große Wegstrecke ausgelenkt. Bei der Selbsteinzugsund Dämpfungsvorrichtung gemäß der vorliegenden Erfindung muss anfänglich etwa die gleiche Kraft aufgebracht werden, welche sich jedoch mit fortschreitender Wegstrecke verringert, da die Feder aufgrund der durch das Viergelenkgetriebe bedingten Bewegung während des Öffnungsvorgangs des beweglichen Möbelteils 2 angelenkt wird und dadurch nur geringfügig ausgezogen wird. Durch die Anlenkung des Federelementes 17 an das Viergelenkgetriebe 13 ändert sich die Wirkrichtung des Federelementes 17 zu der Schwinge 15 derart, dass das in Schließrichtung wirkende Rückstellmoment auf die Schwinge 15 bei maximal gespanntem Federelement 17 am geringsten ist.

Die Anwendung der Selbsteinzugs- und Dämpfungsvorrichtung gemäß der vorliegenden Erfindung ist nicht auf den Einsatz für ein als Schiebetür ausgebildetes bewegliches Möbelteil begrenzt, sondern kann beispielsweise auch bei Schubelementen oder dergleichen eingesetzt werden. Bei einem mit einer solchen Selbsteinzugs- und Dämpfungsvorrichtung ausgestattetem Möbel ist es dem Benutzer ermöglicht, ein bewegliches Möbelteil 2 des Möbels mit geringem Kraftaufwand zu bewegen.

### Bezugszeichenliste

- Möbelkorpus: 1
- Möbelteil: 2
- Deckenplatte: 3
- Führungsschiene: 4
- Selbsteinzugs- und Dämpfungsvorrichtung: 5
- Aktivator: 6
- Montageplattform: 7
- Gehäuse: 8
- Laufbahn: 9
- Laufbahn: 10
- Rolle: 11
- Beschlag: 12
- Viergelenkgetriebe: 13
- Schwinge: 14
- Schwinge: 15
- Koppel: 16
- Federelement: 17
- Dämpfer: 18
- Befestigungspunkt: 19
- Befestigungspunkt: 20
- Befestigungspunkt: 21
- Befestigungspunkt: 22
- Koppelgelenk: 23
- Koppelgelenk: 24
- Anlenkpunkt: 25
- Anlenkpunkt: 26
- Dämpfungsstößel: 27
- Kurvenführung: 28
- Kurvenstück: 29
- Mitnehmer: 30
- U-förmige Öffnung: 31
- Zunge: 32
- Zahnstange: 33
- Zähne: 34
- Dämpfer: 35
- Zahnkranz: 36
- Kraft: F1, F2

## Patentansprüche

1. Selbsteinzugs- und Dämpfungsvorrichtung (5) für bewegbare Möbelteile (2), aufweisend
- einen Mitnehmer (30), der mit einem bewegbaren Möbelteil (2) koppelbar ist,
- einen Dämpfer (18, 35), mittels dem eine Bewegung des Mitnehmers (30) zumindest in eine Richtung gebremst wird,
- ein Federelement (17), mittels dem eine Bewegung des Mitnehmers (30) von einer ersten Stellung in eine zweite Stellung beschleunigt wird,
**dadurch gekennzeichnet, dass**
- der Dämpfer (18, 35), der Mitnehmer (30) und das Federelement (17) über ein eine Geradführung des Mitnehmers (30) bewirkendes Viergelenkgetriebe (13) miteinander gekoppelt sind,
- wobei das Viergelenkgetriebe (13) zwei mit einem jeweiligen Ende an einem Möbelkorpus (1) drehbar fixierbare Schwingen (14, 15) und eine an den jeweils anderen Enden der Schwingen (14, 15) drehbar fixierte Koppel (16) aufweist,
- wobei das Federelement (17) an einem ersten an der Koppel (16) ausgebildeten Anlenkpunkt (26) an das Viergelenkgetriebe (13) gekoppelt ist, der bei einer das Federelement (17) an- bzw. entspannenden Bewegung des Viergelenkgetriebes (13) eine Kurve durchläuft,
- wobei der Dämpfer (18) derart an das Viergelenkgetriebe (13) gekoppelt ist, dass die Wirkrichtung des Dämpfers (18) der Wirkrichtung des Federelementes (17) entgegenwirkt,
- wobei der Dämpfer (18) an einem zweiten auf der Koppel (16) oder einer der Schwingen (14, 15) vorgesehenen Anlenkpunkt (25) angekoppelt ist und
- wobei der Dämpfer (18) als Lineardämpfer ausgebildet ist.

2. Selbsteinzugs- und Dämpfungsvorrichtung (5) nach dem Oberbegriff des Anspruchs 1, **dadurch gekennzeichnet, dass**
- der Dämpfer (35), der Mitnehmer (30) und das Federelement (17) über ein eine Geradführung des Mitnehmers (30) bewirkendes Viergelenkgetriebe (13) miteinander gekoppelt sind,
- wobei das Viergelenkgetriebe (13) zwei mit einem jeweiligen Ende an einem Möbelkorpus (1) drehbar fixierbare Schwingen (14, 15) und eine an den jeweils anderen Enden der Schwingen (14, 15) drehbar fixierte Koppel (16) aufweist,
- wobei das Federelement (17) an einem ersten an der Koppel (16) ausgebildeten Anlenkpunkt (26) an das Viergelenkgetriebe (13) gekoppelt ist, der bei einer das Federelement (17) an- bzw. entspannenden Bewegung des Viergelenkgetriebes (13) eine Kurve durchläuft,
- wobei der Dämpfer (35) derart an das Viergelenkgetriebe (13) gekoppelt ist, dass die Wirkrichtung des Dämpfers (18) der Wirkrichtung des Federelementes (17) entgegenwirkt,
- wobei der Dämpfer (35) als Rotationsdämpfer ausgebildet ist,
- wobei der Dämpfer (35) mit dem Viergelenkgetriebe (13) über eine an dem Viergelenkgetriebe (13) fixierte Zahnstange (33) gekoppelt ist.

3. Selbsteinzugs- und Dämpfungsvorrichtung 85) nach Anspruch 2, **dadurch gekennzeichnet, dass** der Dämpfer (35) als Wirbelstrombremse ausgebildet ist.

4. Selbsteinzugs- und Dämpfungsvorrichtung (5) nach Anspruch 2, **dadurch gekennzeichnet, dass** die Zahnstange (33) an einer der Schwingen (14, 15) befestigt ist.

5. Selbsteinzugs- und Dämpfungsvorrichtung (5) nach einem der vorhergehenden Ansprüche, **dadurch gekennzeichnet, dass** der Mitnehmer (30) in einer Führungsschiene (28) von einer Ausgangsposition, in der das Möbelteil (2) sich in einer Schließposition befindet, in eine Endposition, in der das Möbelteil (2) sich in einer teilweise geöffneten Position befindet, bewegbar ist.

6. Selbsteinzugs- und Dämpfungsvorrichtung (5) nach Anspruch 4, **dadurch gekennzeichnet, dass** die Kurvenführung (28) an einem Ende ein Kurvenstück (29) aufweist, in das der Mitnehmer (30) einschwenkbar ist.

7. Selbsteinzugs- und Dämpfungsvorrichtung (5) nach einem der vorhergehenden Ansprüche, **dadurch gekennzeichnet, dass** das Möbelteil (2) als verschiebbare Schrankwand, als Schubelement oder dergleichen ausgebildet ist.

8. Möbel, aufweisend einen Möbelkorpus (1) und ein relativ zu dem Möbelkorpus (1) bewegbares Möbelteil (2), **gekennzeichnet durch** eine Selbsteinzugs- und Dämpfungsvorrichtung (5) nach einem der vorhergehenden Ansprüche.

## Claims

1. An automatic retraction and damping device (5) for movable furniture parts (2), comprising
- a driver (30) which can be coupled with a movable furniture part (2);
- a damper (18, 35) by means of which a movement of the driver (30) is braked at least in one direction;
- a spring element (17) by means of which a movement of the driver (30) is accelerated from a first position to a second position,
**characterized in that**
- the damper (18, 35), the driver (30) and the spring element (17) are coupled with each other via a four-bar linkage (13) producing a linear guiding of the driver (30),
- wherein the four-bar linkage (13) comprises two motion links (14, 15) which are rotatably fixable with one respective end to a furniture body (1) and one connecting rod (16) which is rotatably fixed to the respective other ends of the motion links (14, 15),
- wherein the spring element (17) is coupled at a first linkage point (26) arranged on the connecting rod (16) to the four-bar linkage (13) which passes through a curve during a movement tensioning and relaxing the spring element (17),
- wherein the damper (18) is coupled in such a way to the four-bar linkage (13) that the direction of action of the damper (18) counteracts the direction of action of the spring element (17),
- wherein the damper (18) is coupled to a second linkage point (25) provided on the connecting rod (16) or one of the motion links (14, 15) and
- wherein the damper (18) is arranged as a linear damper.

2. An automatic retraction and damping device (5) according to the preamble of claim 1, **characterized in that**
- the damper (35), the driver (30) and the spring element (17) are coupled with each other via a four-bar linkage (13) producing a linear guiding of the driver (30),
- wherein the four-bar linkage (13) comprises two motion links (14, 15) which are rotatably fixable with one respective end to a furniture body (1) and one connecting rod (16) which is rotatably fixed to the respective other ends of the motion links (14, 15),
- wherein the spring element (17) is coupled at a first linkage point (26) arranged on the connecting rod (16) to the four-bar linkage (13) which passes through a curve during a movement tensioning and relaxing the spring element (17),
- wherein the damper (35) is coupled in such a way to the four-bar linkage (13) that the direction of action of the damper (18) counteracts the direction of action of the spring element (17),
- wherein the damper (35) is arranged as a rotating damper,
- wherein the damper (35) is coupled to the four-bar linkage (13) via a toothed rack (33) fixed on the four-bar linkage (13);

3. An automatic retraction and damping device (5) according to claim 2, **characterized in that** the damper (35) is arranged as an eddy-current brake.

4. An automatic retraction and damping device (5) according to claim 2, **characterized in that** the toothed rack (33) is fastened to one of the motion links (14, 15).

5. An automatic retraction and damping device (5) according to one of the preceding claims, **characterized in that** the driver (30) is movable in a guide rail (28) from a starting position in which the furniture part (2) is in a closed position to an end position in which the furniture part (2) is disposed in a partly opened position.

6. An automatic retraction and damping device (5) according to claim 4, **characterized in that** the curve guide (28) comprises a curved portion (29) at one end into which the driver (30) can be pivoted.

7. An automatic retraction and damping device (5) according to one of the preceding claims, **characterized in that** the furniture part (2) is arranged as a movable cabinet wall, a drawer element or the like.

8. A piece of furniture, comprising a furniture body (1) and a furniture part (2) movable relative to the furniture body (1), **characterized by** an automatic retraction and damping device (5) according to one of the preceding claims.

## Revendications

1. Dispositif de rétraction automatique et d'amortissement (5) pour des parties de meuble mobiles (2), comprenant
- un entraîneur (30) qui peut être couplé à une partie de meuble mobile (2),
- un amortisseur (18, 35), au moyen duquel un mouvement de l'entraîneur (30) dans au moins un sens est freiné,
- un élément de ressort (17) au moyen duquel un mouvement de l'entraîneur (30) entre une première position et une deuxième position est accéléré,
**caractérisé en ce que**
- l'amortisseur (18, 35), l'entraîneur (30)et l'élément de ressort (17) sont couplés les uns aux autres par un quadrilatère articulé (13) réalisant un guidage rectiligne de l'entraîneur (30),
- le quadrilatère articulé (13) présentant deux bras oscillants (14, 15) qui peuvent être fixés avec possibilité de rotation sur un corps de meuble (1) à chaque extrémité et une bielle (16) fixée avec possibilité de rotation aux autres extrémités des bras oscillants (14, 15),
- l'élément de ressort (17) étant couplé au quadrilatère articulé (13) en un premier point d'articulation (26) formé sur la bielle (16), qui parcourt une courbe lors d'un mouvement du quadrilatère articulé (13) tendant ou détendant l'élément de ressort (17),
- l'amortisseur (18) étant couplé au quadrilatère articulé (13) de telle manière que le sens d'action de l'amortisseur (18) s'oppose au sens d'action de l'élément de ressort (17),
- l'amortisseur (18) étant couplé en un deuxième point d'articulation (25) prévu sur la bielle (16) ou sur l'un des bras oscillants (14, 15)
et
- l'amortisseur (18) étant conçu comme un amortisseur linéaire.

2. Dispositif de rétraction automatique et d'amortissement (5) selon le préambule de la revendication 1, **caractérisé en ce que**
- l'amortisseur (35), l'entraîneur (30) et l'élément de ressort (17) sont couplés entre eux par un quadrilatère articulé (13) réalisant un guidage rectiligne de l'entraîneur (30),
- lequel quadrilatère articulé (13) présente deux bras oscillants (14, 15) pouvant être fixés avec possibilité de rotation sur un corps de meuble (1) à chaque extrémité et une bielle (16) fixée aux autres extrémités des bras oscillants (14, 15) avec possibilité de rotation,
- l'élément de ressort (17) étant couplé au quadrilatère articulé (13) en un premier point d'articulation (26) formé sur la bielle (16), qui parcourt une courbe lors d'un mouvement du quadrilatère articulé (13) tendant ou détendant l'élément de ressort (17),
- l'amortisseur (35) étant couplé au quadrilatère articulé (13) de telle manière que le sens d'action de l'amortisseur (18) s'oppose au sens d'action de l'élément de ressort (17),
- l'amortisseur (35) étant conformé comme un amortisseur rotatif,
- l'amortisseur (35) étant couplé au quadrilatère articulé (13) par une crémaillère (33) fixée sur le quadrilatère articulé (13).

3. Dispositif de rétraction automatique et d'amortissement (5) selon la revendication 2, **caractérisé en ce que** l'amortisseur (35) est conformé comme un ralentisseur à courants de Foucault.

4. Dispositif de rétraction automatique et d'amortissement (5) selon la revendication 2, **caractérisé en ce que** la crémaillère (33) est fixée sur l'un des bras oscillants (14, 15).

5. Dispositif de rétraction automatique et d'amortissement (5) selon l'une des revendications précédentes, **caractérisé en ce que** l'entraîneur (30) est mobile dans un rail de guidage (28) d'une position de départ, dans laquelle la partie de meuble (2) se trouve dans une position de fermeture, à une position de fin de course dans laquelle la partie de meuble (2) se trouve dans une position partiellement ouverte.

6. Dispositif de rétraction automatique et d'amortissement (5) selon la revendication 4, **caractérisé en ce que** le guide en courbe (28) présente à une extrémité une partie incurvée (29) dans laquelle l'entraîneur (30) peut être basculé.

7. Dispositif de rétraction automatique et d'amortissement (5) selon l'une des revendications précédentes, **caractérisé en ce que** la partie de meuble (2) est conçue comme une paroi d'armoire coulissante, un tiroir ou similaire.

8. Meuble présentant un corps de meuble (1) et une partie de meuble (2) mobile par rapport à ce corps de meuble (1), **caractérisé en ce qu'**il comporte un dispositif de rétraction automatique et d'amortissement (5) selon l'une des revendications précédentes.
